# DEMANDE DE BREVET EUROPEEN

(11) **EP 4 656 815 A1**
(43) Date de publication de la demande: **03.12.2025**
(21) Numéro de dépôt: 25158548.5
(22) Date de dépôt: 18.02.2025
(51) Int. Cl.: E04F 11/104, E04F 11/17

(54) **DISPOSITIF ANTIDÉRAPANT DESTINÉ À ÉQUIPER UNE STRUCTURE PLANE , PLATEAU DE MARCHE MUNI D'UN TEL DISPOSITIF, PALIER ET ESCALIER INTÉGRANT DE TELS PLATEAUX DE MARCHE**

(30) Priorité: 31.05.2024 FR 2405670
(71) Demandeur: PBM Concept, 69800 Saint-Priest (FR)
(72) Inventeur: GOUSSEAU, William, 69230 SAINT-GENIS-LAVAL (FR); NIETO, Ludovick, 69800 SAINT-PRIEST (FR)
(74) Mandataire: Ipsilon

(57) **Abrégé**

Ce dispositif antidérapant est destiné à équiper une structure plane, et notamment les plateaux de marche d'un escalier. Il comprend :
▪ un profil femelle (5), destiné à être fixé dans ladite structure plane ;
▪ au moins un profil mâle (6), présentant deux faces principales, ledit profil mâle étant destiné à être rapporté réversiblement au sein du profil femelle (5), et étant muni de moyens (11) aptes à coopérer avec des moyens antagonistes (10) ménagés au sein du profil femelle pour définir deux configurations distinctes l'une de l'autre lorsque le profil mâle est rapporté au sein du profil femelle :
- une première configuration dite de travail ou de chantier, dans laquelle l'une (13) desdites deux faces principales du profil mâle (6) est coplanaire avec la structure plane équipée du dispositif de l'invention,
- une seconde configuration dite opérationnelle, dans laquelle l'autre face principale du profil mâle est en saillie par rapport à ladite structure plane.

## Description

### DOMAINE DE L'INVENTION

L'invention concerne un dispositif antidérapant ayant vocation à équiper des surfaces planes en vue de limiter, voire d'éviter tout risque de glissade des usagers.

Elle vise plus particulièrement un tel dispositif apte à équiper les plateaux de marche d'un escalier, notamment réalisé en béton.

L'invention vise également les plateaux de marche d'un escalier intégrant un tel dispositif, ainsi que les escaliers intégrant de tels plateaux de marches.

### ETAT ANTERIEUR DE LA TECHNIQUE

La problématique liée au risque de glissade des emprunteurs d'un escalier, notamment lorsque ce dernier est réalisé en béton, et encore davantage lorsqu'il est positionné à l'extérieur d'une structure à l'abri, et donc soumis aux intempéries, est récurrente. De fait, il est bien connu de munir les marches d'un escalier de moyens antidérapants pour réduire de tels risques de glissade. Ces moyens antidérapants sont le plus souvent constitués de stries linéaires réalisées à même le béton sur la surface supérieure du plateau de marche considéré, ces stries étant typiquement obtenues à l'aide d'une rainureuse.

Outre la poussière importante que génère la réalisation de ces stries, et en outre du manque de rectilinéarité, il est assez fréquent que lors de la réalisation du chantier de l'immeuble ou de l'habitation considérée, ces stries se bouchent par les poussières du chantier, acheminées à ce niveau par les ouvriers ou autres intervenants sur ledit chantier. Ce faisant, une fois bouchées, les stries en question ne remplissent plus leur fonction antidérapante.

Il est également connu de mettre en œuvre des inserts rapportés sur les plateaux de marche en question, et fixés à demeure sur lesdits plateaux. Que ces escaliers munis de tels inserts soient localisés à l'intérieur d'un bâtiment, ou à l'extérieur, la pérennité de la fonction antidérapante se trouve altérée assez rapidement. En effet, même lorsque ces escaliers sont disposés à l'intérieur d'un bâtiment, ils sont installés lors de la phase de gros œuvre et sont donc soumis aux allers et venues des différents acteurs du chantier. Lorsque lesdits escaliers sont à l'extérieur du bâtiment, ils sont soumis aux intempéries extérieures, affectant là encore leur fonction antidérapante.

Au demeurant, leur fixation impose une étape supplémentaire lors de la réalisation de l'escalier proprement dit, et peut en outre engendrer à cette occasion une altération de la fonction antidérapante lors des opérations de chantier.

L'objectif recherché par la présente invention vise à pallier ces différents inconvénients, en proposant une solution alternative, à la fois simple à mettre en œuvre, conférant une efficacité accrue de la fonction antidérapante et, en outre, à permettre de conférer une certaine modularité au dispositif antidérapant mis en œuvre et, corollairement, leur changement en cas d'usure.

### EXPOSE DE L'INVENTION

L'invention vise donc un dispositif antidérapant destiné à équiper une structure plane, et notamment les plateaux de marche d'un escalier.

Selon l'invention, ce dispositif comprend :
▪ un profil femelle, destiné à être fixé, et par exemple encastré, dans ladite structure plane ;
▪ au moins un profil mâle, présentant deux faces principales, ledit profil mâle étant destiné à être rapporté réversiblement au sein du profil femelle, et étant muni de moyens aptes à coopérer avec des moyens antagonistes ménagés au sein du profil femelle pour définir deux configurations distinctes l'une de l'autre lorsque le profil mâle est rapporté au sein du profil femelle :
   - une première configuration dite de travail ou de chantier, dans laquelle l'une desdites deux faces principales du profil mâle est coplanaire avec la structure plane équipée du dispositif de l'invention,
   - une seconde configuration dite opérationnelle, dans laquelle l'autre face principale du profil mâle est en saillie par rapport à ladite structure plane.

En d'autres termes, l'invention consiste essentiellement à proposer deux profils distincts l'un de l'autre mais coopérant l'un avec l'autre :
- l'un, le profil femelle, ayant vocation à être fixé définitivement au sein de la structure plane et typiquement au sein du plateau de marche d'un escalier, notamment au voisinage et parallèlement au du nez dudit plateau de marche, ledit profil femelle étant typiquement scellé dans béton lors de la réalisation du plateau de marche, voire lors de la réalisation de l'escalier intégrant lesdits plateaux de marche,
- et l'autre, le profil mâle, ayant vocation tout à la fois de permettre la réalisation de la structure et notamment de l'escalier proprement dit lors de l'opération de chantier, sans affecter les fonctions du dispositif antidérapant et, après inversion de son implantation au sein du profil femelle, ou mise en place d'un second profil mâle à seule fonction opérationnelle, à définir précisément la fonction antidérapante recherchée.

Avantageusement, lors des opérations dites de travail ou de chantier, configuration dans laquelle le dispositif antidérapant de l'invention ne fait pas saillie par rapport à la surface supérieure de la structure au sein de laquelle le dispositif est implanté, on protège la partie supérieure du dispositif par tout moyen, et typiquement par un adhésif, qui a vocation à être escamoté une fois le chantier terminé, et ainsi, protéger ledit dispositif. Cet adhésif est également susceptible d'être mis en œuvre afin de solidariser l'ensemble mâle/femelle en fond de moule dans le cadre de la réalisation d'escaliers par moulage en mode retourné, tel que par exemple décrit dans le document EP3910129.

Selon une caractéristique avantageuse de l'invention, le fond du profil femelle est muni de bossages définissant des saillies par rapport au plan dudit fond, ces bossages étant aptes à coopérer avec des bossages complémentaires, ménagés sur l'une des deux faces principales du profil mâle, et ainsi induire, après fixation réversible du profil mâle au sein du profil femelle, la configuration opérationnelle du dispositif de l'invention, c'est-à-dire, la définition de saillies dudit dispositif par rapport au plan dans lequel s'inscrit la surface supérieure de la structure plane, et en particulier du plateau de marche au sein duquel a vocation à être intégré le dispositif de l'invention.

Dans le même esprit, l'autre face principale du profil mâle est munie d'évidements ou de moyens aptes à définir de tels évidements, lesdits évidements étant destinés à venir coiffer les bossages ménagés au fond du profil femelle, de telle sorte à induire, après fixation réversible du profil mâle au sein du profil femelle, la configuration de travail ou de chantier, c'est-à-dire l'absence de toute saillie du dispositif antidérapant de l'invention par rapport à la surface supérieure de la structure plane, et notamment du plateau de marche au sein duquel a vocation à être intégré le dispositif antidérapant de l'invention.

Selon une autre caractéristique avantageuse de l'invention, la paroi interne des faces latérales du profil femelle sont munies chacune d'un épaulement, apte à coopérer avec un organe de fixation réversible émanant du voisinage des deux bords latéraux opposés du profil mâle.

Ce faisant, cette coopération permet la fixation réversible du profil mâle au sein du profil femelle et son interchangeabilité.

Avantageusement, le dispositif comporte une zone d'accès d'un outil, typiquement d'un tournevis, pour permettre l'escamotage de profil mâle hors du profil femelle, et ainsi favoriser le passage de la configuration de travail à la configuration opérationnelle. Cette zone d'accès est définie par un espace libre s'étendant le long de l'un des bords latéraux du dispositif, entre le rebord supérieur du profil femelle et l'organe de fixation réversible du profil mâle.

Selon un mode de réalisation de l'invention, les différents éléments constitutifs du dispositif de l'invention sont réalisés en matière plastique, et notamment en PVC (polychlorure de vinyle).

Idéalement, il est choisi un PVC rigide pour l'organe femelle. L'organe mâle est quant à lui réalisé en PVC rigide, notamment au niveau de zone de travail, ou en PVC souple, notamment au niveau de zone opérationnelle à fonction antidérapante, ce PVC souple favorisant la fonction antidérapante qui lui est dévolue.

Par PVC souple ou plastifié, on entend classiquement un matériau présentant une dureté comprise dans une plage allant de 50 à 90 ShA.

Le PVC rigide présente une dureté allant au-delà de 100 ShA.

Le PVC souple permet au profilé d'être assez mou et malléable à froid, non cassant et d'accepter des déformations élastiques.

L'invention vise également un plateau de marche intégrant au voisinage du nez de marche et donc parallèlement ce dernier, le dispositif antidérapant de l'invention. Dans le même esprit, l'invention vise également un palier intégrant le dispositif antidérapant en question.

Enfin, l'invention vise également un escalier, notamment réalisé en béton, dont les plateaux de marche intègrent le dispositif antidérapant de l'invention.

### BREVE DESCRIPTION DES FIGURES

La manière dont l'invention peut être réalisée et les avantages qui en découlent ressortiront mieux de l'exemple de réalisation qui suit, donné à titre indicatif et non limitatif, à l'appui des figures annexées.
La figure 1 est une représentation schématique d'un escalier, en l'espèce réalisé en béton, pourvu du dispositif antidérapant de l'invention.
La figure 2 est une vue schématique en section du dispositif antidérapant selon un premier mode de réalisation de l'invention dans la configuration de travail/chantier.
La figure 3 est une vue schématique en section du dispositif antidérapant du premier mode de réalisation de l'invention en position opérationnelle, c'est-à-dire avec fonction antidérapante.
La figure 4 est une représentation schématique en section éclaté d'un second mode de réalisation du dispositif antidérapant de l'invention.
La figure 5 est une représentation schématique davantage détaillée du mode de réalisation de la figure 4.
La figure 6 est une vue schématique d'un détail alternatif de la zone antidérapante du profil mâle.

### DESCRIPTION DETAILLEE DE L'INVENTION

La figure 1 illustre un escalier (1), typiquement réalisé en en béton, en l'espèce monobloc. Cet escalier (1) comporte un certain nombre de marches et contremarches (2), présentant au voisinage du nez de marche (3) un dispositif antidérapant (4) s'étendant sensiblement sur toute la longueur de ladite marche (2).

Les figures 2 et 3 illustrent de manière schématique une première forme de réalisation du dispositif antidérapant (4) de l'invention.

Plus spécifiquement, ce dispositif antidérapant est fondamentalement constitué de deux profils, respectivement un profil femelle (5) ayant vocation à être scellé dans le béton, et un profil mâle (6), destiné dans l'exemple décrit, à venir s'enclipser au sein du profil femelle (5).

Selon cette forme de réalisation, le profil femelle (5) est réalisé en PVC rigide et comporte un fond (7) et deux parois latérales (8) et (9). Comme on peut l'observer, le fond (7) du profil femelle (5) est pourvu de bossages (10), faisant saillie par rapport au fond (7) et destinés, ainsi qu'on peut l'observer au sein de la figure 3, à coopérer avec des bossages complémentaires (11) dont est muni le profil mâle (6) au niveau de l'une de ses deux faces principales, et bien évidemment positionnés en vis-à-vis desdits bossages (10) lorsque le profil mâle (6) est enclipsé au sein du profil femelle (5).

Le profil mâle (6) est également réalisé en PVC rigide. Avantageusement, il présente sur l'une (14) de ses deux faces principales (13, 14) des plots (15), réalisés en PVC souple et à propriétés antidérapantes améliorées, qui ont vocation, tel qu'illustré la figure 3, à être positionnés en saillie par rapport au plan **P** dans lequel s'inscrit l'extrémité supérieure des faces latérales (8) et (9) du profil femelle (5) ou correspondant à la face supérieure du plateau de marche au sein duquel est intégré le dispositif antidérapant (4), c'est-à-dire dans le cadre de la configuration opérationnelle du dispositif antidérapant de l'invention.

Corollairement, ces plots (15) ont vocation à prendre appui contre la face supérieure du fond (7) du profil femelle (5), en position de travail/chantier (figure 2), de part et d'autre des bossages (10) dudit fond (7), et ainsi engendrer la configuration dite de travail ou de chantier de la figure 2, dans laquelle on peut observer que le plan général dans lequel s'inscrit l'autre face principale (13) du profil mâle (6) est coplanaire avec le plan **P** dans lequel s'inscrivent les extrémités des faces latérales (8) et (9) du profil femelle (5).

Bien évidemment, les hauteurs respectives des faces latérales (8) et (9) et du profil mâle (6), sont sensiblement identiques afin de permettre cette coplanarité en position de travail/chantier, et ce n'est qu'en raison de la présence de bossages (10) et de leur coopération avec les bossages (11) (figure 3) que l'on sort de cette coplanarité afin d'aboutir à la configuration opérationnelle de la figure 3, c'est-à-dire, avec les plots (15) en saillie par rapport audit plan **P.**

Par ailleurs, et afin de permettre cette fixation réversible du profil mâle (6) au sein du profil femelle (5), ledit profil mâle (6) est muni au voisinage de ses bords latéraux d'ailettes (17), à propriété élastique, en l'espèce en forme de vague, et dont l'extrémité libre est apte à coopérer avec un épaulement (16) ménagé au niveau de la paroi interne des faces latérales (8) et (9) du profil femelle (5), et ce, quelle que soit la configuration (de chantier ou opérationnelle) du dispositif antidérapant de l'invention tel qu'on peut l'observer au sein des figures 2 et 3.

Afin de favoriser la désolidarisation du profil mâle (6) hors du profil femelle (5), et ainsi passer de la configuration de chantier de la figure 2 à la configuration opérationnelle de la figure 3, il est défini entre les ailettes (17) et les parois latérales (8) et (9) du profil femelle (5), une zone d'accès (18), s'étendant parallèlement aux bords latéraux (8) et (9) du profil femelle (5), et apte à permettre l'introduction d'un outil, typiquement d'un tournevis, pour forcer sur l'une des languettes (15) et ainsi déclipser le profil mâle (6) hors du profil femelle (5), pour permettre le retournement dudit profil mâle (6) et son ré-enclipsage selon la figure 3, voire le remplacement du profil male (6), par exemple lors de l'usure de la fonction antidérapante.

Ainsi qu'on peut l'observer sur les figures 2 et 3, l'obtention d'une coplanarité entre l'une des faces principales (13) du profil mâle (6) avec l'extrémité supérieure des faces latérales (8) et (9) du profil femelle (5) résulte des bandes ou plots (15) rapportés ou coextrudés du profil mâle (6), et dont le positionnement est tel qu'en position de travail, lesdites bandes ou plots (15) sont situés de part et d'autre des bossages (10).

Dans une autre variante, telle que par exemple illustrée au sein des figures 4 à 6, le profil mâle (6) est monobloc et monomatière, et cette coplanarité est rendue possible par la définition d'évidements (21) au niveau de l'une (14) des deux faces principales du profil mâle (6), et dont les dimensions et le positionnement sont adaptés pour, en position de travail/chantier, permettre d'aboutir à ce résultat.

Ces figures 4 - 6 illustrent en outre d'autres formes possibles de coopération entre le profil mâle (6) et le profil femelle (5), en l'espèce par le biais de rainures dentées (22) ménagées sur la paroi interne des faces latérales (8) et (9) du profil femelle (5) et de dents complémentaires (23) ménagées sur les faces latérales en regard du profil mâle (6).

Avantageusement, un adhésif (20) peut être positionné sur le dispositif antidérapant en configuration de travail ou de chantier, afin d'éviter la pénétration de poussières ou de béton ou de toute autre matière au sein de l'une des deux faces principales (13) du profil mâle (6), et ainsi de permettre de pouvoir passer d'une configuration de chantier susceptible donc d'être salie, à une configuration opérationnelle, en ôtant ledit film adhésif (20).

Par ailleurs, si dans l'exemple décrit, le PVC a été choisi comme matériau constitutif des profils mâle et femelle, en raison de la facilité de leur obtention notamment par coextrusion en cas de bi-matière, d'autres matériaux peuvent être envisagés, métalliques notamment, en ce compris l'aluminium et l'acier inoxydable ou autre, sans se départir de l'esprit de l'invention.

Selon l'invention, deux types de profils mâles peuvent être mis en œuvre :
- un profil mâle unique, du type de celui précédemment décrit, et qui a donc vocation à être retourné pour passer de la configuration chantier à la configuration opérationnelle ;
- deux profils mâles, l'un ayant vocation à ne servir que lors du chantier, et donc à être ôté lorsque le chantier est terminé, et le second ayant vocation à n'être utilisé qu'en configuration opérationnelle, et corollairement, à être changé lorsqu'il est usé, afin de préserver les fonctions antidérapantes.

On conçoit tout l'intérêt de la présente invention, qui permet de manière simple et efficace de disposer d'une fonction antidérapante sans être altérée lors de la réalisation de la structure, et notamment de l'escalier ou des plateaux de marche d'un escalier. Idéalement, en position opérationnelle, la zone à laquelle est dévolue la fonction antidérapante dépasse d'au moins 0,5 millimètre du plan **P** de la structure plane, et notamment du plateau de marche de l'escalier dans lequel est intégré ledit dispositif.

Par ailleurs, en raison de la nature du matériau sélectionné, il peut être envisager de teindre dans la masse à tout le moins le profil mâle.

Au demeurant, l'invention permet de réduire les déchets sur chantier et de pouvoir sélectionner le matériau constitutif dudit profil mâle, passant du PVC à, par exemple, de l'acier inoxydable, tout en mettant en œuvre le même système d'enclipsage.

## Revendications

1. Dispositif antidérapant destiné à équiper une structure plane, et notamment les plateaux de marche d'un escalier, comprenant :
▪ un profil femelle (5), destiné à être fixé dans ladite structure plane ;
▪ au moins un profil mâle (6), présentant deux faces principales (13, 14), ledit profil mâle étant destiné à être rapporté réversiblement au sein du profil femelle (5), et étant muni de moyens (11) aptes à coopérer avec des moyens antagonistes (10) ménagés au sein du profil femelle pour définir deux configurations distinctes l'une de l'autre lorsque le profil mâle est rapporté au sein du profil femelle :
- une première configuration dite de travail ou de chantier, dans laquelle l'une (13) desdites deux faces principales du profil mâle (6) est coplanaire avec la structure plane équipée du dispositif de l'invention,
- une seconde configuration dite opérationnelle, dans laquelle l'autre face principale (14) du profil mâle est en saillie par rapport à ladite structure plane.

2. Dispositif antidérapant destiné à équiper une structure plane selon la revendication 1, ***caractérisé en ce qu'***en configuration de travail ou de chantier, dans laquelle le dispositif antidérapant ne fait pas saillie par rapport à la surface supérieure de la structure au sein de laquelle le dispositif est implanté, la partie supérieure dudit dispositif est protégée par tout moyen, et notamment par un adhésif (20), qui a vocation à être escamoté une fois le chantier terminé.

3. Dispositif antidérapant destiné à équiper une structure plane selon l'une des revendications 1 et 2, ***caractérisé en ce que*** le fond (7) du profil femelle (5) est muni de bossages (10) définissant des saillies par rapport au plan dudit fond (7), ces bossages (10) étant aptes à coopérer avec des bossages complémentaires (11) ménagés sur l'une (13) des deux faces principales du profil mâle (6), et ainsi induire, après fixation réversible du profil mâle (6) au sein du profil femelle (7), la configuration opérationnelle du dispositif de l'invention, c'est-à-dire, la définition de saillies dudit dispositif par rapport au plan **P** dans lequel s'inscrit la surface supérieure de la structure plane, et en particulier du plateau de marche au sein duquel a vocation à être intégré le dispositif de l'invention.

4. Dispositif antidérapant destiné à équiper une structure plane selon la revendication 3, ***caractérisé en ce que*** l'autre face principale (14) du profil mâle (6) est munie d'évidements (21) ou de moyens (15) aptes à définir de tels évidements, lesdits évidements étant destinés à venir coiffer les bossages (10) ménagés sur le fond (7) du profil femelle (5), de telle sorte à induire, après fixation réversible du profil mâle au sein du profil femelle, la configuration de travail ou de chantier, c'est-à-dire l'absence de toute saillie du dispositif antidérapant par rapport à la surface supérieure de la structure plane, et notamment du plateau de marche.

5. Dispositif antidérapant destiné à équiper une structure plane selon l'une des revendications 1 à 4, ***caractérisé en ce que*** la paroi interne des faces latérales (8, 9) du profil femelle (5) sont munies chacune d'un épaulement (16) apte à coopérer avec un organe de fixation réversible (17) à propriété élastique émanant du voisinage des deux bords latéraux opposés du profil mâle (6).

6. Dispositif antidérapant destiné à équiper une structure plane selon la revendication 5, ***caractérisé en ce qu'il*** comporte une zone d'accès (18) d'un outil, typiquement d'un tournevis, pour permettre l'escamotage de profil mâle (6) hors du profil femelle (5), et ainsi favoriser le passage de la configuration de travail/chantier à la configuration opérationnelle.

7. Dispositif antidérapant destiné à équiper une structure plane selon la revendication 6, ***caractérisé en ce que*** la zone d'accès (18) est définie par un espace libre s'étendant le long de l'un des bords latéraux du dispositif, entre le rebord supérieur du profil femelle et l'organe de fixation réversible (17) du profil mâle.

8. Dispositif antidérapant destiné à équiper une structure plane selon l'une des revendications 1 à 7, ***caractérisé en ce que*** les différents éléments constitutifs du dispositif sont réalisés en matière plastique, et notamment en PVC (polychlorure de vinyle).

9. Dispositif antidérapant destiné à équiper une structure plane selon la revendication 8, ***caractérisé en ce que*** le profil femelle et la zone de travail (11, 13) du profil mâle (6) sont réalisés en PVC rigide, et **en ce que** la zone opérationnelle (15) du profil mâle (6) est réalisée en PVC souple.

10. Dispositif antidérapant destiné à équiper une structure plane selon l'une des revendications 1 à 7, ***caractérisé en ce que*** les profils mâle (6) et femelle (5) sont réalisés en métal, notamment en aluminium ou en acier inoxydable.

11. Plateau de marche (2) d'un escalier intégrant au voisinage du nez de marche (3) et parallèlement à ce dernier un dispositif antidérapant selon l'une des revendications 1 à 10 de l'invention.

12. Palier d'un escalier intégrant un dispositif antidérapant selon l'une des revendications 1 à 10.

13. Escalier, notamment réalisé en béton, dont les plateaux de marche (2) intègrent un dispositif antidérapant selon l'une des revendications 1 à 10.
